# EUROPÄISCHE PATENTSCHRIFT

(11) **EP 0 611 876 B1**
(45) Veröffentlichungstag und Bekanntmachung des Hinweises auf die Patenterteilung: **17.01.1996**
(21) Anmeldenummer: 93120884.7
(22) Anmeldetag: 24.12.1993
(51) Int. Cl.: F01M 13/02

(54) **Ölabscheider für die Gase des Kurbelgehäuses einer Brennkraftmaschine**
Oil separator for crankcase gases from an internal combustion engine
Séparateur d'huile pour des vapeurs sortant du carter d'un moteur à combustion interne

(30) Priorität: 19.02.1993 DE 4305122
(43) Veröffentlichungstag der Anmeldung: 24.08.1994
(73) Patentinhaber: FILTERWERK MANN & HUMMEL GmbH, D-71638 Ludwigsburg (DE)
(72) Erfinder: Übelhör, Bertram, D-71404 Korb (DE); Wendt, Heinz, D-71642 Ludwigsburg (DE)
(74) Vertreter: Voth, Gerhard, Dipl.-Ing.

(56) Entgegenhaltungen:
- GB-A- 2 006 329
- GB-A- 2 082 934
- US-A- 3 257 995
- US-A- 5 154 585

## Beschreibung

Die Erfindung betrifft einen Ölabscheider für die Gase des Kurbelgehäuses einer Brennkraftmaschine nach dem Oberbegriff des Hauptanspruchs.

Aus der DE-PS 39 38 919 ist ein Ölabscheider für die aerosolhaltigen Gase (Blow-by-Gas) des Kurbelgehäuses einer Brennkraftmaschine bekannt. Dieser weist ein im wesentlichen rotationssymmetrisches Filterelement auf, das von den Entlüftungsgasen von einer Eintrittsfläche zu einer an einen Reingasraum angrenzenden Austrittsfläche durchströmt wird. Das abgeschiedene öl wird über einen Ölrücklauf nach unten zur Ölwanne abgeführt.

Um die Ölabscheiderate zu erhöhen und insbesondere ein Mitreißen von bereits abgeschiedenem Öl zu verhindern, wird eine im wesentlichen von oben nach unten gerichtete Strömung der Entlüftungsgase erzwungen, wobei die Eintrittsfläche im wesentlichen höher liegt als die Austrittsfläche. Es hat sich gezeigt, daß es bei der Verwendung von Turboladern an Verbrennungskraftmaschinen erforderlich ist, einen sehr hohen Ölabscheidungsgrad zu erzielen. Dieser hohe Ölabscheidungsgrad kann mit den herkömmlichen Ölabscheidern nicht mehr erreicht werden. Sofern sich noch Öl in geringen Mengen, beispielsweise als Öldunst in den Entlüftungsgasen befindet, besteht die Gefahr, daß sich dieses Öl an den Schaufeln oder dem Gehäuse des Turboladers absetzt und dort im Laufe der Zeit zu Ölverkrustungen führt. Dies wirkt sich selbstverständlich nachteilig auf die Funktionsfähigkeit des Turboladers aus.

Es ist weiterhin aus der GB 20 06 329 eine Einrichtung zum Entfernen von Ölnebel bekannt. Bei dieser Einrichtung wird über einen Ejektor ein Unterdruck erzeugt und mit Hilfe dieses Unterdrucks das Kurbelgehäusegas abgesaugt.

Ein Nachteil dieses Standes der Technik liegt darin, daß eine Abscheidung von Öl nicht vorgesehen ist, so daß die Gefahr besteht, daß ein zu hoher Ölanteil in den Ansaugbereich des Motors gelangt. Diese Gefahr wird zwar in einer Variante dadurch beseitigt, daß das Öl nicht dem Ansaugbereich sondern dem Auspuff zugeführt wird. Damit gelangt dieser Ölnebel jedoch in die Umgebungsluft und führt zu nicht zulässigen Emissionen.

Der Erfindung liegt daher die Aufgabe zugrunde, einen Ölabscheider zu schaffen, welcher in seiner Wirksamkeit gegenüber dem bisher bekannten wesentlich verbessert ist und welcher mit einfachen Mitteln möglichst verlustfrei arbeitet.

Diese Aufgabe wird ausgehend von dem Oberbegriff des Hauptanspruchs durch dessen kennzeichnende Merkmale gelöst.

Der wesentliche Vorteil der Erfindung gemäß dem Hauptanspruch liegt darin, daß nicht wie bislang üblich, der Unterdruck im Ansaugrohr einer Brennkraftmaschine zur Kurbelbehäuseentlüftung herangezogen wird, sondern ein geeigneter Unterdruckerzeuger vorgesehen ist, der bei allen Betriebsbedingungen des Motors einen konstanten Unterdruck erzeugt.

Wird der Unterdruck im Saugrohr genutzt, dann ist vor allem nachteilig anzusehen, daß je nach Betriebsart des Motors der Unterdruck variiert. So ist z.B. im Leerlauf der Saugrohrunterdruck relativ hoch, während unter Vollast der Saugrohrunterdruck nahezu Null ist. Ein hoher Unterdruck stellt sich auch beim Verzögern bzw. beim Abbremsen des Fahrzeugs mittels des Motors ein. Gerade bei Vollast ist jedoch die Menge der zu entlüftenden Durchblasgase hoch und muß deshalb zuverlässig abgesaugt werden. Dies ist mit einem genau definierten Unterdruck zuverlässig zu bewerkstelligen, so daß eine Ölverkokung am Turbolader verhindert und die Emission des Motors herabgesetzt wird.

Eine vorteilhafte Weiterbiludng ist im Anspruch 2 enthalten. Zur Entölung der Gase ist ein Ölabscheider vorgesehen, welcher Mikrofasern aufweist, die insbesondere aus Glasfasermaterial hergestellt sind. Diese Mikrofasern sind in einem Wickelelement oder einem sterngefalteteten Element geformt. Das Luftentölelement ist geeignet, geringste Restmengen von Öl, Öldunst oder ähnliches aus den Durchblasgasen zu entfernen. Damit wird zum einen eine Ölverkokung am Turbolader verhindert und andererseits die schädlichen Emissionen des Motors herabgsetzt.

Gemäß einer vorteilhaften Weiterbildung ist vorgesehen, das Element zur Ölabscheidung mit einem Lochblechmantel zur Abstützung zu versehen. Dieser Lochblechmantel ist neben der Abstützung ebenso auch zum wirksamen Schutz vor Beschädigung des empfindlichen Filtermaterials geeignet. Das Ölabscheiderelement ist in vorteilhafter Weise in einem kompakten Behälter angeordnet. Dieser Behälter ist als Patrone ausgebildet und austauschbar. Der Austausch läßt sich wie bei einem Ölwechselfilter sehr einfach vornehmen.

Das Element zur Unterdruckerzeugung ist eine Ejektordüse, welche mit Druckluft beaufschlagt ist. Solche Ejektordüsen sind einfach aufgebaut und sehr robust, da keine beweglichen Teile erforderlich sind. Die Druckluft für die Ejektordüse kann in vorteilhafter Weise der Druckluftversorgung des Fahrzeugs entnommen werden und wird beispielsweise über eine einstellbare Drossel reguliert. Selbstverständlich trifft dies nur für Nutzfahrzeuge zu, die eine fahrzeugeigene Druckluftversorgung aufweisen. Gerade bei diesen Fahrzeugen ist jedoch die Menge der abzusaugenden Kurbelgehäusedurchblasgase hoch und daher eine wirksame Entölung dieser Durchblasgase erforderlich.

Zur Vermeidung eines Überdrucks im Kurbelgehäuse ist in der Leitung zum Abführen der entölten Gase ein Rückschlagventil angeordnet.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

Die Erfindung wird nachfolgend anhand eines Ausführungsbeispiels näher erläutert.

Die Figur zeigt in einer schematischen Darstellung eine Brennkraftmaschine mit einer Absaugung der Kurbelgehäusegase. Eine Brennkraftmaschine 3 weist eine von dem Kurbelgehäuse 4 nach oben verlaufende Leitung auf, durch welche die Kurbelgehäusegase in ein Regelventil 12 einströmen. Das Regelventil 12 sorgt für einen konstanten Unterdruck im Kurbelgehäuse und besteht beispielsweise aus einer federbelasteten Membran, welche die Leitung bei einem zu hohen Unterdruck verschließt. Von dem Regelventil aus gelangen die Kurbelgehäusegase über einen Filterkopf 13 in eine Luftentölbox 14 . Diese Luftentölbox funktioniert nach dem sogenannten Koalescer-Prinzip. Mikroglasfaserschichten trennen Öltröpfchen aus den Kurbelgehäusegasen ab und führen sie in großen Tropfen in den Ölkreislauf über die Leitung 23 zurück.

Das Abscheideverfahren ist bis in den Submikronbereich wirksam. Damit wird der Öleintrag in den Ansaugtrakt des Motors wirksam verhindert. Ein Luftentölelement ist beispielsweise in der DE-OS 33 32 324 näher beschrieben.

Die entölten Entlüftungsgase gelangen über ein Rückschlagventil 15 und über eine Ejektordüse 11 in die Rückleitung 21 und werden dort der Ansaugluft zugeführt. Die Ejektordüse 11 wird über die Druckluftversorgung des Fahrzeugs mit Druckluft über die Leitung 19 beaufschlagt. Die Druckluft des Fahrzeugs wird von einem Verdichter 5, beispielsweise einen Schrauben- oder Kolbenverdichter erzeugt über eine Leitung 17 einem Lufttrockner 7 zugeführt und von dort über die Leitung 18 im Druckkessel 8 gespeichert. Vom Druckkessel 8 gelangt die Druckluft über die Druckluftleitung 22 beispielsweise zur Bremsanlage des Fahrzeugs. über den Abzweig wird ein Teil der Druckluft über ein Magnetventil 9 und eine Drossel 10 in die Leitung 19 eingespeist. Das Magnetventil 9 wird beim Starten des Motors geöffnet und beim Abstellen des Motors geschlossen, so daß die Druckluft nicht unnötig verbraucht wird. Die Drossel 10 dient zum Einstellen des zum Absaugen der Kurbelgehäusegase erforderlichen Unterdrucks.

Die entölten Gase, welche über Leitung 21 dem Luftansaugsystem der Brennkraftmaschine zugeführt werden, gelangen in die Reinluftleitung 16. Diese Reinluftleitung 16 ist eingangsseitig mit einem Luftfilter 1 versehen, welcher in üblicher Weise Frischluft ansaugt. In die Reinluftleitung 16 ist ein Turbolader 2 integriert, der die für einen Verbrennungsmotor übliche Funktion aufweist. Die Reinluftleitung 16 ist ferner mit einem Abzweig versehen, der zu dem Verdichter führt, so daß die Druckluftversorgung des Fahrzeugs ebenfalls mit Reinluft arbeitet.

Der Unterdruck, welcher mittels der Ejektordüse 11 erzeugt wird, ist so bemessen, daß er zur Überwindung des Durchflußwiderstandes der Luftentölbox 14 ausreicht und ein bestimmter konstanter Unterdruck im Kurbelgehäuse erzielt wird.

### Bezugszeichenliste

- 1: Luftfilter
- 2: Turbolader
- 3: Verbrennungsmotor
- 4: Kurbelgehäuse
- 5: Verdichter
- 6: Ölabscheidevorrichtung
- 7: Lufttrockner
- 8: Druckkessel
- 9: Magnetventil
- 10: Drossel
- 11: Ejektordüse
- 12: Regelventil
- 13: Filterkopf
- 14: Luftentölbox
- 15: Rückschlagventil
- 16: ReinLuftLeitung
- 17: Druckluftleitung
- 18: Druckluftleitung
- 19: Treibluftleitung
- 20: Unterdruckleitung
- 21: Rückleitung
- 22: Druckluftleitung zur Bremsanlage etc.
- 23: Drainageleitung
- 24: Abzweig

## Patentansprüche

1. Ölabscheider für die Durchblasgase der Kurbelgehäuseentlüftung einer Brennkraftmaschine mit einem Filterelement, welches von den Durchblasgasen durchströmt ist und aus dem das abgeschiedene Öl über einen Ölrücklauf (23) in den Ölbehälter (4) rückgeführt wird und wobei die entölten Durchblasgase dem Luftansaugsystem (1, 2) der Brennkraftmaschine zugeführt werden, dadurch gekennzeichnet, daß ein Unterdruckerzeuger (11) vorgesehen ist zur Bildung eines Unterdrucks für das Absaugen der Durchblasgase, wobei der Unterdruckerzeuger eine Ejektordüse ist, welche mit Druckluft beaufschlagt ist, wobei die Druckluft aus der Druckluftversorgung (5, 7, 8) eines Fahrzeugs entnommen und über eine einstellbare Drossel (10) die Menge der zuzuführenden Druckluft regelbar ist.

2. Ölabscheider nach Anspruch 1, dadurch gekennzeichnet, daß als Filterelement ein Luftentölelement (14) zur Ölabscheidung vorgesehen ist, welches Mikrofasern aufweist, die insbesondere aus Glasfasermaterial hergestellt sind, wobei diese Mikrofasern zu einem Wickelelement oder einem sterngefalteten Element geformt sind.

3. Ölabscheider nach Anspruch 2, dadurch gekennzeichnet, daß das Luftentölelement (14) mit wenigstens einem Lochblechmantel zur Abstützung versehen ist.

4. Ölabscheider nach einem der Ansprüche 2 oder 3, dadurch gekennzeichnet, daß das Luftentölelement (14) in einem kompakten und austauschbaren Behälter angeordnet ist.

5. Ölabscheider nach einem der vorhergehenden Ansprüche, dadurch gekennzeichnet, daß in der Leitung zum Abführen der entölten Gase ein Rückschlagventil (15) angeordnet ist.

## Claims

1. Oil separator for the blow-through gases of the crankcase venting system of an internal combustion engine, including a filter element, which is traversed by the blow-through gases and from which the separated oil is returned to the oil reservoir (4) via an oil return pipe (23), and whereby the oil-free blow-through gases are supplied to the air-intake system (1, 2) of the internal combustion engine, characterised in that a reduced pressure generator (11) is provided in order to form a reduced pressure for the evacuation of the blow-through gases, the reduced pressure generator being an ejector nozzle which is impinged with compressed air, the compressed air being taken from the compressed-air supply means (5, 7, 8) of a vehicle, and the quantity of the compressed air to be supplied being controllable via an adjustable throttle (10).

2. Oil separator according to claim 1, characterised in that a means (14) for removing oil from air is provided as the filter element for the separation of oil and has microfibres which are especially produced from glassfibre material, these microfibres being shaped to form a wound element or an element which has been folded in a star-shaped manner.

3. Oil separator according to claim 2, characterised in that the means (14) for removing oil from air is provided with at least one perforated sheet metal casing for support purposes.

4. Oil separator according to one of claims 2 or 3, characterised in that the means (14) for removing oil from air is disposed in a compact and exchangeable container.

5. Oil separator according to one of the preceding claims, characterised in that a non-return valve (15) is disposed in the pipe for the discharge of the oil-free gases.

## Revendications

1. Séparateur d'huile pour les vapeurs de circulation ventilant le carter de vilebrequin d'un moteur à combustion interne, comprenant un élément de filtre traversé par les vapeurs et d'où l'huile séparée est reconduite par un retour d'huile (23) dans un réservoir d'huile (4), et les vapeurs libérées de l'huile sont fournies au système des tubulures d'aspiration (1, 2) du moteur à combustion interne, caractérisé par un générateur de dépression (11) pour former une dépression pour aspirer les vapeurs de circulation, le générateur de dépression étant une buse d'éjecteur recevant de l'air comprimé pris de l'alimentation en air comprimé (5, 7, 8) du véhicule, un organe d'étranglement (10), réglable, régulant la quantité d'air comprimé en retour.

2. Séparateur d'huile selon la revendication 1, caractérisé en ce qu'un élément de séparation d'air (14) en forme d'élément de filtre est prévu pour séparer l'huile, cet élément comportant des microfibres réalisées notamment en fibres de verre et ces microfibres sont mises en forme de bobines ou d'éléments pliés en étoile.

3. Séparateur d'huile selon la revendication 2, caractérisé en ce que l'élément pour éliminer l'huile de l'air (14) est muni d'au moins une enveloppe en tôle perforée pour servir de support.

4. Séparateur d'huile selon l'une des revendications 2 ou 3, caractérisé en ce que l'élément pour libérer l'air de l'huile (14) est placé dans un réservoir compact et remplaçable.

5. Séparateur d'huile selon l'une des revendications précédentes, caractérisé par un clapet anti-retour (15) équipant la conduite pour évacuer les gaz libérés de l'huile.
